# EUROPÄISCHE PATENTSCHRIFT

(11) **EP 2 985 093 B1**
(45) Veröffentlichungstag und Bekanntmachung des Hinweises auf die Patenterteilung: **29.05.2019**
(21) Anmeldenummer: 14181124.0
(22) Anmeldetag: 15.08.2014
(51) Int. Cl.: B21J 15/04, B21J 15/26, B21J 15/28, B21J 15/10

(54) **Blindnietsetzgerät und Verfahren zum Setzen eines Blindniets**
Blind riveting apparatus and method for setting a blind rivet
Appareil de pose de rivets aveugles et procédé de pose d'un rivet aveugle

(43) Veröffentlichungstag der Anmeldung: 17.02.2016
(73) Patentinhaber: GESIPA Blindniettechnik GmbH, 64546 Mörfelden-Walldorf (DE)
(72) Erfinder: Gärtner, Richard, Dr., 64546 Mörfelden-Walldorf (DE); Wille, Lothar, 64546 Mörfelden-Walldorf (DE); Bamberger, Thomas, 64546 Mörfelden-Walldorf (DE)
(74) Vertreter: Keil & Schaafhausen Patent- und Rechtsanwälte PartGmbB

(56) Entgegenhaltungen:
- EP-A1- 0 572 819
- EP-A1- 2 719 482
- EP-A2- 0 953 390
- WO-A1-2013/180769
- DE-A1-102005 054 048
- DE-A1-102007 059 422
- DE-A1-102013 112 363

## Beschreibung

Die Erfindung betrifft ein Blindnietsetzgerät mit den Merkmalen des Oberbegriffs des Anspruchs 1.

Ferner betrifft die Erfindung ein Verfahren zum Setzen eines Blindniets mit den Merkmalen des Oberbegriffs des Anspruchs 7.

Ein derartiges Blindnietsetzgerät und ein derartiges Verfahren sind aus der gattungsgemäßen EP 2 719 482 A1 bekannt.

Ein weiteres Blindnietsetzgerät ist beispielsweise aus DE 41 26 602 C2 bekannt. Der elektrische Motor ist hier reversierbar ausgebildet.

EP 0 572 819 A1 zeigt ein Verfahren zum Bestimmen der Abreisskraft des Zugdorns eines Blindniets und ein zugehöriges Blindnietsetzgerät, bei dem in einer Druckluftleitung ein Manometer angeordnet ist, mit dem der für die Betätigung des Zugmechanismus erforderliche Druck gemessen wird.

Aus WO 2013/180769 A1 ist es bekannt, einen Zugmechanismus in einer Blindnietbefestigungseinrichtung durch regeneratives Bremsen anzuhalten.

EP 0 953 390 A2 zeigt ein weiteres Nietsetzgerät mit einem elektrisch betriebenen Antriebsmotor, der eine Motorwelle zum Antreiben einer ein Getriebe zum Übersetzen der Rotationsbewegung der Motorwelle in eine Linearbewegung konstante Übersetzung aufweisenden Nietsetzeinrichtung des Nietsetzgeräts aufweist. Um die Stromaufnahme dieses Nietsetzgeräts zu reduzieren, ist ein Schwungrad vorgesehen, das über eine Kupplung lösbar mit der Motorwelle verbindbar ist. Die Antriebseinrichtung zieht einen Nietdorn in eine Zugrichtung. Ab einer vorherbestimmten Zugkraft beziehungsweise einem vorherbestimmten Weg der Zugeinrichtung reißt der Nietdorn ab. Der Motor kann nun gestoppt werden. Dabei kann entweder eine Ermittlung der maximalen Zugkraft erfolgen oder es kann einfach ein Abschalten des Antriebsmotors nach einem vorherbestimmten Weg der Zugeinrichtung erfolgen.

Beim Setzen eines Blindniets wird der Zugdorn des Blindniets in den Zugmechanismus des Blindnietsetzgeräts eingeführt. Der Zugmechanismus befindet sich zu diesem Zweck in einer Nietaufnahmeposition, in der er soweit geöffnet ist, dass der Nietdorn eingeführt werden kann. Wenn der Blindniet dann in das zu fügende Gut eingesetzt worden ist, kann der Bediener die Bedieneinrichtung betätigen. In vielen Fällen ist die Bedieneinrichtung als Druckschalter ausgebildet. Der Setzvorgang wird dann durch Drücken des Druckschalters gestartet. Der Zugmechanismus wird aus der Nietaufnahmeposition heraus bewegt und zwar in Zugrichtung. Hierdurch wird der Schaft des Blindniets auf der "blinden" Seite des Fügeguts verformt und bildet dort einen Schließkopf aus. Wenn der Zugmechanismus weiter bewegt wird, reißt der Zugdorn irgendwann ab. Der Bediener lässt dann den Druckschalter los. Der Motor hält an und fährt den Zugmechanismus wieder in die Nietaufnahmeposition zurück. In Abhängigkeit von der Reaktionsgeschwindigkeit des Bedieners entsteht nach dem Dornabriss oder Dornbruch eine mehr oder weniger lange Nachlaufzeit.

In manchen Fällen muss der Bediener eine große Anzahl von Blindnieten auf gleiche oder gleichartige Weise setzen. In diesem Fall stellt sich nach relativ kurzer Zeit ein Gewöhnungseffekt ein. Der Bediener wartet nicht mehr auf den hörbaren Dornbruch, sondern lässt den Druckschalter zeitlich nach Gefühl los. In diesem Fall passiert es häufig, dass der Druckschalter zu früh losgelassen wird und der Zugdorn noch nicht abgerissen ist. Dies hat zur Folge, dass nach dem Rücklauf der Nietsetzvorgang wiederholt werden muss. Dies kostet Zeit und Energie, was vor allem bei batteriebetriebenen Blindnietsetzgeräten von Nachteil ist.

Der Erfindung liegt die Aufgabe zu Grunde, den Setzvorgang eines Blindniets hinsichtlich Geschwindigkeit und Energieverbrauch zu optimieren.

Diese Aufgabe wird bei einem Blindnietsetzgerät der eingangsgenannten Art mit den Merkmalen des Anspruchs 1 gelöst.

Bei einem derartigen Blindnietsetzgerät wird daher der Motor nur solange betätigt, wie dies erforderlich ist. Sobald der Dorn abgerissen ist, ist ein weiterer Betrieb des Motors, um den Zugmechanismus in Zugrichtung zu bewegen, nicht mehr erforderlich. Die hierzu notwendige Erkennung des entsprechenden Zustands erfolgt automatisch durch die Abrisserkennungseinrichtung, d. h. die entsprechende Information muss nicht mehr von der Bedienungsperson gewonnen und verarbeitet werden. Da die menschliche Reaktionszeit hier wegfällt, lässt sich eine gewisse Zeitersparnis beobachten. Auch entfällt das Risiko, dass die Bedienungsperson den Setzvorgang zu früh unterbricht und deswegen der Setzvorgang wiederholt werden muss. Auch dies würde in unnötiger Weise Energie und Zeit kosten.

Vorzugsweise bremst die Steuereinrichtung den Motor unter Energierückgewinnung ab. Dies ist insbesondere bei batteriebetriebenen Blindnietsetzgeräten von Vorteil, weil man nicht nur Zeit spart, sondern die im Zugmechanismus und im Motor vorhandene kinetische Energie wieder in elektrische Energie zurückwandeln kann.

Auch ist ein Vorteil, wenn die Steuereinrichtung bei Auftreten des Dornabrisssignals den Motor umsteuert und den Zugmechanismus entgegen der Zugrichtung bewegt. Damit wird der Zugmechanismus wieder in Richtung auf die Nietaufnahmeposition bewegt, so dass auch für diese Bewegung praktisch keine Zeit verloren geht.

In einer ersten bevorzugten Ausgestaltung bewegt die Steuereinrichtung den Zugmechanismus bis in die Nietaufnahmeposition. In der Nietaufnahmeposition wird der Zugmechanismus geöffnet und der abgerissene Zugdorn kann herausfallen. Da die Bewegung in die Nietaufnahmeposition unmittelbar nach Abriss des Zugdornes beginnt, wird im Grunde die kürzest mögliche Zykluszeit für den Blindnietsetzvorgang erreicht.

In einer zweiten bevorzugten Ausgestaltung bewegt die Steuereinrichtung den Zugmechanismus bis in eine Position außerhalb der Nietaufnahmeposition. Wenn der Zugmechanismus bis in die Nietaufnahmeposition bewegt wird, wird er geöffnet, so dass der Zugdorn aus dem Blindnietsetzgerät herausfallen kann. Dies kann dann zu Problemen führen, wenn ein Nietfall vorliegt, in dem nach unten genietet werden muss. In diesem Fall kann der herausfallende Zugdorn im Hinblick auf Arbeitssicherheit, Kurzschlussgefahr bei elektrischen Baugruppen, losen Nietdornen im Bauteil etc. zu Problemen führen. Wenn man hingegen den Zugmechanismus anhält, bevor er die Nietaufnahmeposition erreicht hat, dann bleibt der Zugdorn im Blindnietsetzgerät. Das Blindnietsetzgerät kann dann in eine Lage bewegt werden, in der ein kontrolliertes Entsorgen des Zugdornes möglich ist. Wenn das Blindnietsetzgerät beispielsweise mit einem Dornauffangbehälter an seinem hinteren Ende versehen ist, dann kann man das Blindnietsetzgerät schräg nach oben richten und durch eine erneute Betätigung der Bedieneinrichtung den Zugmechanismus in die Nietaufnahmeposition bewegen, so dass der Zugdorn nach hinten in den Dornaufnahmebehälter fallen kann.

Es ist vorgesehen, dass die Abrisserkennungseinrichtung eine Stromüberwachungseinrichtung aufweist, die einen dem Motor zugeführten Strom fortlaufend ermittelt und das Dornabrisssignal erzeugt, wenn der Strom nach Erreichen eines

Maximalwerts mindestens um ein vorbestimmten Prozentsatz des Maximalwerts absinkt. Wenn der Zugdorn durch den Zugmechanismus bewegt wird, steigt die zum Bewegen des Zugdornes notwendige Kraft und damit das zum Erzeugen der Kraft notwendige Drehmoment des Motors an. Dies ist dadurch bedingt, dass durch die Bewegung des Zugdornes der Schließkopf der Niethülse ausgebildet wird. Wenn der Schließkopf ausgebildet ist und eine weitere Bewegung des Zugdornes praktisch nicht mehr möglich ist, steigt die Kraft soweit an, dass der Zugdorn abreißt. Sobald der Zugdorn abgerissen ist, fällt die Kraft in einem sehr kurzen Zeitraum auf einen Minimalwert ab und damit auch das vom Motor zu erzeugende Drehmoment und mit ihm der vom Motor aufgenommene Strom. Dieses Absinken des Stroms kann relativ einfach und zuverlässig überwacht und erkannt werden. Bei manchen Setzvorgängen ergeben sich Zwischenmaxima der Stromaufnahme, beispielsweise dann, wenn der Zugdorn in die Niethülse einschlupft. Man kann aber verhindern, dass hier irrtümlich ein Abriss des Dornes erkannt wird, indem man den vorbestimmten Prozentsatz des Maximalwerts in geeigneter Weise wählt.

Der vorbestimmte Prozentsatz beträgt 30 %. Man kann den vorbestimmten Prozentsatz auch größer wählen, beispielsweise 40%, 50 %, 60 %, 70 % oder 80 %. Damit ist eine zuverlässige Erkennung eines Dornabrisses möglich.

Vorzugsweise sendet die Bedieneinrichtung in Abhängigkeit von unterschiedlichen Betätigungsarten mindestens zwei unterschiedliche Betätigungssignale an die Steuereinrichtung. Damit kann die Bedienungsperson beispielsweise bestimmten, ob der Zugmechanismus nach dem Dornabriss bis in die Nietaufnahmeposition bewegt werden soll oder ob er kurz vor der Nietaufnahmeposition d. h. unmittelbar vor dem Auftreffen der Futterbacken des Zugmechanismus auf das Mundstück, angehalten werden soll, um ein Herausfallen des Zugdornes zu verhindern. Dies geschieht, um die nachfolgende Prozesszeit zu verkürzen. Die unterschiedlichen Betätigungsarten können beispielsweise so ausgebildet sein, dass in einer ersten Betätigungsart die Bedieneinrichtung kurz betätigt wird, beispielsweise ein Druckschalter kurz gedrückt wird und in einer zweiten Betätigungsart die Bedienungseinrichtung permanent betätigt wird, also ein Druckschalter permanent gedrückt gehalten wird.

Die Aufgabe wird bei einem Verfahren der eingangs genannten Art mit den Merkmalen des Anspruchs 7 gelöst.

Wenn also der Dorn abreißt, dann steuert die Steuereinrichtung den Motor so an, dass der Zugmechanismus nicht mehr bewegt wird. Der Zugmechanismus wird also nur bis zum Dornabriss bewegt, so dass unnötige Bewegungen vermieden werden. Dies spart Energie und Zeit.

Vorzugsweise bremst man bei Auftreten des Dornabrisssignals den Motor unter Energierückgewinnung ab. Da das Dornabrisssignal das Abreißen des Zugdorns zuverlässig anzeigt, ohne dass ein Eingriff der Bedienungsperson erforderlich ist, kann man unmittelbar nach dem Dornabriss die im Motor und im Zugmechanismus gespeicherte Energie wieder in eine elektrische Energie zurück wandeln, was insbesondere bei batterie- oder akku-betriebenen Blindnietsetzgeräten von Vorteil ist.

Vorzugsweise ändert man bei Auftreten des Dornabrisssignals die Bewegungsrichtung des Zugmechanismus. Damit wird wiederrum Zeit gespart. Unmittelbar nach dem Abriss des Zugdornes wird der Zugmechanismus wieder in Richtung auf die Nietaufnahmeposition bewegt.

Hierbei ist in einer ersten Ausgestaltung bevorzugt, dass man den Zugmechanismus bis in die Nietaufnahmeposition bewegt. Hier kann dann der Zugdorn aus dem Zugmechanismus herausfallen oder herausgenommen werden.

In einer alternativen Ausgestaltung kann vorgesehen sein, dass man den Zugmechanismus in eine Position unmittelbar vor der Nietaufnahmeposition bewegt. Damit wird verhindert, dass der Zugdorn aus dem Blindnietsetzgerät herausfällt, was, wie oben beschrieben, zu Problemen führen kann.

Man überwacht zum Erzeugen des Dornabrisssignals die Stromaufnahme des Motors und erzeugt das Dornabrisssignal, wenn der Strom nach Erreichen eines Maximalwerts um mindestens einen vorbestimmten Prozentsatz des Maximalwerts absinkt. Wie oben erläutert, ist die Stromaufnahme ein Parameter, der das vom Motor erzeugte Drehmoment erkennen lässt. Dieses Drehmoment ist wiederum ein Maß für die Kraft, mit der der Zugmechanismus auf den Zugdorn einwirkt. Wenn der Dorn abreißt, dann sinkt diese Kraft praktisch schlagartig auf Null, was man an einem entsprechenden Absinken des vom Motor aufgenommenen Stromes, z. B. auf Leerlaufniveau, ohne weiteres erkennen kann.

Vorzugsweise ist die Bedieneinrichtung auf mindestens zwei unterschiedliche Betätigungsarten betätigbar und sendet in jeder Betätigungsart ein anderes Signal an die Steuereinrichtung. Wenn der Bediener die Bedieneinrichtung beispielsweise kurz betätigt, dann steuert die Steuereinrichtung bei Auftreten des Dornabrisssignals den Motor um und bewirkt, dass der Zugmechanismus bis in die Nietaufnahmeposition bewegt wird. Wenn hingegen die Bedienungsperson die Bedieneinrichtung permanent betätigt, dann ist dies ein Zeichen dafür, dass die Steuereinrichtung den Motor bei Auftreten des Dornabrisssignals zwar umsteuert, den Zugmechanismus aber nicht bis in die Nietaufnahmeposition verfährt, sondern vor der Nietaufnahmeposition anhält, so dass der Zugdorn nicht aus dem Blindnietsatzgerät herausfallen kann. Der Rücklauf erfolgt dann beispielsweise nach Loslassen des Schalters.

Die Erfindung wird im Folgenden anhand eines bevorzugten Ausführungsbeispiels in Verbindung mit der Zeichnung beschrieben. Hierin zeigen:
- Fig. 1: eine stark schematisierte Ansicht von wesentlichen Funktionselementen eines Blindnietsetzgeräts, und
- Fig. 2: einen stark schematisierten Verlauf der Kraft über den Weg beim Setzen eines Blindniets.

Der mechanische Aufbau eines Blindnietsetzgeräts ist in DE 41 26 602 C2 beschrieben. Aus diesem Grunde werden im Folgenden nur die Funktionselemente erläutert, die zum Verständnis der vorliegenden Erfindung wesentlich sind.

Ein Blindnietsetzgerät 1 weist ein nicht näher dargestelltes Gehäuse auf, in dem ein Zugmechanismus angeordnet ist. Der Zugmechanismus weist eine Klemmbackenanordnung 2 auf, die mit einer hohlen Gewindespindel 3 verbunden ist. Die Gewindespindel 3 steht in Eingriff mit einer Getriebeeinrichtung 4. Die Getriebeeinrichtung 4 ist über ein Übertragungselement 5 mit einem reversierbaren elektrischen Motor 6 verbunden.

Die Klemmbackenanordnung weist mehrere Klemmbacken 7, 8, die bei einem Setzvorgang eines nicht näher dargestellten Blindniets geschlossen sind, also mit einer gewissen Kraft gegeneinander gedrückt werden, um einen Zugdorn des Blindniets zu ergreifen und ihn mit einer Zugkraft zu beaufschlagen. Dieser geschlossene Zustand der Klemmbackenanordnung 2 ist mit durchgezogenen Linien dargestellt. Die Klemmbackenanordnung 2 kann jedoch auch in eine gestrichelt dargestellte Nietaufnahmeposition bewegt werden, in der die Klemmbacken 7, 8 geöffnet sind und eine Aufnahmeöffnung 9 für den Nietdorn bilden.

Aus dieser Nietaufnahmeposition heraus kann die Klemmbackenanordnung 2 in eine durch einen Pfeil dargestellte Zugrichtung 10 bewegt werden, wenn der Motor 6 über die Getriebeeinrichtung 4 und die Gewindespindel 3 auf die Klemmbackenanordnung 2 wirkt.

Der Motor 6 ist mit einer Steuereinrichtung 11 verbunden. Die Steuereinrichtung 11 erhält elektrische Energie von einer Batterie 12, die auch als wieder aufladbare Batterie oder Akkumulator ausgebildet sein kann. Die Steuereinrichtung 11 ist auch mit einer Bedieneinrichtung 13 verbunden, die beispielsweise einen Taster oder Druckschalter 14 aufweist.

Die Steuereinrichtung 11 führt dem elektrischen Motor 6 über eine Zuleitung 15 Energie in Form von elektrischem Strom zu. In der Zuleitung 15 (oder an einer anderen Position) in der Steuereinrichtung 11 ist ein Stromsensor 16 angeordnet, der Teil einer Abrisserkennungseinrichtung 17 bildet. Der Stromsensor 16 und die Abrisserkennungseinrichtung 17 sind hier als diskrete Elemente dargestellt. Sie können jedoch auch Bestandteil der Steuereinrichtung 11 sein.

Fig. 2 zeigt in schematischer Form den Verlauf der Kraft F über den Weg s, den die Klemmbackenanordnung 2 in einem Setzvorgang eines Blindniets zurücklegt. Dargestellt ist eine Funktion 18. Aus der Funktion 18 ergibt sich, dass beim Setzen eines Blindniets die Kraft zunächst ansteigt. In vielen Fällen ergibt sich dann ein Zwischenmaximum 19, wenn der Zugdorn in die Niethülse einschlüpft. Danach steigt die Kraft weiter an, was darauf zurückzuführen ist, das der Zugdorn den Schließkopf an der Niethülse ausbildet. Die Kraft steigt dann weiter an bis zu einem Maximum 20 und bricht dann schlagartig zusammen, wenn der Zugdorn abreißt. Die Abrisserkennungseinrichtung 17 überwacht nun fortlaufend den Strom mit Hilfe des Stromsensors 16 (oder auf andere Weise) und erfasst das Maximum 20 nicht nur dadurch, dass sie überhaupt ein Maximum erfasst, sondern dadurch, dass sie überprüft, ob der Strom nach Erreichen des Maximalwerts 20 um einen vorbestimmten Prozentsatz des Maximalwerts absinkt. Dieser vorbestimmte Prozentsatz kann beispielsweise 50 % betragen. Der Abfall muss beispielsweise in einem Abschnitt des Weges s erfolgen, der kleiner als 1 mm, vorzugsweise kleiner als 0,5 mm ist. Damit wird mit großer Sicherheit ausgeschlossen, dass die Abrisserkennungseinrichtung 17 fälschlicherweise das Zwischenmaximum 19 als Maximum 20 identifiziert.

Die Kraft, deren Verlauf 18 in Fig. 2 dargestellt ist, wird über die Getriebeeinrichtung 4 durch ein Drehmoment des Motors 6 erzeugt. Die Stromaufnahme des Motors 6 korreliert in ausreichender Weise mit dem Drehmoment, d. h. wenn das Drehmoment ansteigt, dann steigt auch die Stromaufnahme des Motors 6 an. Damit lässt sich mit ausreichender Genauigkeit der Maximalwert 20 der Kraft F durch ein entsprechendes Maximum des aufgenommenen Stromes ermitteln. In gleicher Weise kann man den in Fig. 2 dargestellten Abfall der Kraft an einem Abfall oder einer Verringerung der Stromaufnahme erfassen.

Das Erkennen des Dornabrisses meldet die Abrisserkennungseinrichtung 17 unmittelbar an die Steuereinrichtung 11 weiter. Die Steuereinrichtung 11 beendet daraufhin den Antrieb der Klemmbackenanordnung 2 in Zugrichtung 10. Vorteilhafterweise bremst die Steuereinrichtung 11 den Motor 6 unter Energierückgewinnung ab. Die dabei gewonnene Energie wird wieder in die Batterie 12 zurück gespeist. Dies hat zwei Vorteile. Zum einen wird Energie zurückgewonnen. Zum anderen geht durch das Abbremsen des Motors 6 weniger Zeit verloren.

Sobald der Motor 6 seinen Stillstand erreicht hat, steuert die Steuereinrichtung 11 den Motor 6 um, so dass die Klemmbackenanordnung 2 entgegen der Zugrichtung 10 bewegt wird. Alternativ dazu kann der Motor 6 auch einfach stehen bleiben.

Diese Bewegung kann bis in die gestrichelt dargestellte Nietaufnahmeposition verlaufen, in der die Klemmbacken 7, 8 auseinandergefahren werden, so dass der abgerissene Nietdorn frei gegeben wird. Dies ist dann die kürzest mögliche Zykluszeit, weil die Klemmbackenanordnung 2 unmittelbar nach dem Beenden des Setzvorganges wieder in einer Position zur Verfügung stehen, in der sie einen neuen Nietdorn aufnehmen können.

In machen Situationen ist es aber ungünstig, die Klemmbackenanordnung 2 in die Nietaufnahmeposition zu verfahren, beispielsweise dann, wenn das Blindnietsetzgerät beim Nieten nach unten gehalten wird. In diesem Fall könnte der abgerissene Zugdorn aus der Aufnahmeöffnung 9 herausfallen und das Fügegut beschädigen oder auf andere Weise für Probleme sorgen, beispielsweise eine Kurzschlussgefahr bei elektrischen Baugruppen verursachen oder Klappergeräusche, wenn der Nietdorn in einem Bauteil unkontrolliert lose herumliegt.

In diesem Fall wird die Klemmbackenanordnung 2 nicht bis in die Nietaufnahmeposition bewegt, sondern in die mit durchgezogenen Linien dargestellte Position außerhalb der Nietaufnahmeposition. Diese Position ist beispielsweise so festgelegt, dass die Klemmbackenanordnung 2 nur noch eine kurze Strecke zurücklegen muss, um die Klemmbacken 7, 8 zu öffnen.

In nicht näher dargestellter Weise kann am von der Klemmbackenanordnung 2 abgewandten Ende der Gewindespindel 3 noch ein Dornaufnahmebehälter vorgesehen sein, der die abgerissene Zugdorne aufnimmt.

Die unterschiedlichen Endpositionen der Klemmbackenanordnung 2 können nun durch Betätigung des Druckschalters 14 ausgewählt werden.

Wenn der Druckschalter 14 nur kurz betätigt wird, startet die Steuereinrichtung 11 den Setzvorgang und bewegt mit Hilfe des Motors 6 die Klemmbackenanordnung 2 in Zugrichtung bis zum Abriss des Zugdorns, der durch Erreichen des Maximums 20 erkannt wird. Danach wird die Klemmbackenanordnung 2 entgegen der Zugrichtung 10 wieder in die Nietaufnahmeposition zurückbewegt und die Klemmbacken 7, 8 werden geöffnet.

Wird der Druckschalter 14 hingegen dauerhaft gedrückt, dann wird die Klemmbackenanordnung 2 bis zum Abriss oder Bruch des Zugdornes bewegt und in die Position kurz vorder Nietaufnahmeposition zurückbewegt. Die Klemmbackenanordnung 2 wird erst dann in die Nietaufnahmeposition zurückbewegt, wenn der Bediener den Druckschalter 14 los lässt. Somit kann der Bediener selbst bestimmen, wann der Zugdorn entsorgt werden soll.

Es ist auch möglich, die Klemmbackenanordnung 2 nach dem Abriss des Zugdorns in der erreichten Position stehen zu lassen und den Rückstellvorgang der Klemmbackenanordnung 2 in die Nietaufnahmeposition insgesamt später beginnen zu lassen. Der Rückstellvorgang der Klemmbackenanordnung 2 kann auch hier beispielsweise durch Loslassen des Druckschalters 14 eingeleitet werden.

Natürlich können die unterschiedlichen Betriebszustände auch auf andere Weise eingestellt werden, beispielsweise durch Vorsehen eines zusätzlichen Umschalters.

Wenn kein Niet im Blindnietsetzgerät aufgenommen ist und der Setzvorgang trotzdem gestartet wird, kann auch kein Abfall des Maximalstromes stattfinden. Die Klemmbackenanordnung 2 wird dann beispielsweise in die hintere Endlage bewegt, entsprechend dem Maximalhub, und bleibt nach Erreichen der hinteren Endlage stehen, ohne dass die Klemmbackenanordnung 2 in die Nietaufnahmeposition zurückbewegt wird. Erst nach Loslassen oder erneuten Betätigen des Schalters 14 wird der Rücklauf in die Nietaufnahmeposition gestartet.

Der Stromsensor 16 kann wie oben erläutert, auch Bestandteil der Steuereinrichtung 11 sein. Er kann auch zwischen der Steuereinrichtung 11 und der Batterie 12 angeordnet sein.

## Patentansprüche

1. Blindnietsetzgerät (1) mit einem Gehäuse, einem Zugmechanismus (2, 3) im Gehäuse, einem elektrischen Motor (6), mit dem der Zugmechanismus (2, 3) aus einer Nietaufnahmeposition heraus in eine Zugrichtung (10) verlagerbar ist, einer Steuereinrichtung (11) zum Ansteuern des Motors (6) und einer Bedieneinrichtung (13), die mit der Steuereinrichtung (11) verbunden ist, wobei die Steuereinrichtung (11) eine Abrisserkennungseinrichtung (17) aufweist, die eine Stromüberwachungseinrichtung (16) aufweist, die einen dem Motor (6) zugeführten Strom fortlaufend ermittelt und beim Abriss eines Zugdorns ein Dornabrisssignal erzeugt, und die Steuereinrichtung bei Auftreten des Dornabrisssignals den Antrieb des Zugmechanismus (2, 3) in Zugrichtung (10) beendet, **dadurch gekennzeichnet, dass** die Abrisserkennungseinrichtung (17) das Dornabrisssignal erzeugt, wenn der Strom nach Erreichen eines Maximalwerts (20) innerhalb einer Strecke von 1 mm um mindestens einen vorbestimmten Prozentsatz des Maximalwerts absinkt, wobei der vorbestimmte Prozentsatz 30% beträgt.

2. Blindnietsetzgerät nach Anspruch 1, **dadurch gekennzeichnet, dass** die Steuereinrichtung (11) den Motor (6) unter Energierückgewinnung abbremst.

3. Blindnietsetzgerät nach Anspruch 2, **dadurch gekennzeichnet, dass** die Steuereinrichtung (11) bei Auftreten des Dornabrisssignals den Motor (6) umsteuert und den Zugmechanismus (2, 3) entgegen der Zugrichtung (10) bewegt.

4. Blindnietsetzgerät nach Anspruch 3, **dadurch gekennzeichnet, dass** die Steuereinrichtung (11) den Zugmechanismus (2, 3) bis in die Nietaufnahmeposition bewegt.

5. Blindnietsetzgerät nach Anspruch 3, **dadurch gekennzeichnet, dass** die Steuereinrichtung (11) den Zugmechanismus (2, 3) bis in eine Position außerhalb der Nietaufnahmeposition, vorzugsweise in eine Position unmittelbar bevor der Zugmechanismus (2, 3) öffnet, bewegt.

6. Blindnietsetzgerät nach einem der Ansprüche 1 bis 5, **dadurch gekennzeichnet, dass** die Bedieneinrichtung (13) in Abhängigkeit von unterschiedlichen Betätigungsarten mindestens zwei unterschiedliche Betätigungssignale an die Steuereinrichtung (11) sendet.

7. Verfahren zum Setzen eines Blindniets, bei dem bei Betätigung einer Bedieneinrichtung (13) ein durch eine Steuereinrichtung (11) gesteuerter elektrischer Motor (6) einen Zugmechanismus (2, 3) aus einer Nietaufnahmeposition in eine Zugrichtung (10) bewegt, bei dem man bei Abriss eines Zugdorns automatisch ein Dornabrisssignal erzeugt, aufgrund dessen die Steuereinrichtung (11) den Antrieb des Zugmechanismus (2, 3) in Zugrichtung (10) beendet, wobei man zum Erzeugen des Dornabrisssignals die Stromaufnahme des Motors (6) überwacht, **dadurch gekennzeichnet, dass** man das Dornabrisssignalerzeugt, wenn der Strom nach Erreichen eines Maximalwerts (20) innerhalb einer Strecke von 1 mm um mindestens einen vorbestimmten Prozentsatz des Maximalwerts absinkt, wobei der vorbestimmte Prozentsatz 30 % beträgt.

8. Verfahren nach Anspruch 7, **dadurch gekennzeichnet, dass** man bei Auftreten des Dornabrisssignals den Motor (6) unter Energierückgewinnung abbremst.

9. Verfahren nach Anspruch 7 oder 8, **dadurch gekennzeichnet, dass** man bei Auftreten des Dornabrisssignals die Bewegungsrichtung des Zugmechanismus (2, 3) ändert.

10. Verfahren nach Anspruch 9, **dadurch gekennzeichnet, dass** man den Zugmechanismus (2, 3) bis in die Nietaufnahmeposition bewegt.

11. Verfahren nach Anspruch 9, **dadurch gekennzeichnet, dass** man den Zugmechanismus (2, 3) in eine Position außerhalb der Nietaufnahmeposition, vorzugsweise in eine Position unmittelbar bevor der Zugmechanismus (2, 3) öffnet, bewegt.

12. Verfahren nach einem der Ansprüche 7 bis 11, **dadurch gekennzeichnet, dass** die Bedieneinrichtung (13) auf mindestens zwei unterschiedliche Betätigungsarten betätigbar ist und in jeder Betätigungsart ein anderes Signal an die Steuereinrichtung (11) sendet.

## Claims

1. Blind rivet setting device (1) having a housing, a tension mechanism (2, 3) in the housing, an electric motor (6) by means of which the tension mechanism (2, 3) can be displaced out of a rivet-receiving position in a pulling direction (10), a control device (11) for driving the motor (6) and an operating device (13) which is connected to the control device (11), the control device (11) comprising a tear-off detection device (17) which has a current monitoring device (16) continuously determining a current supplied to the motor (6) and generating a mandrel tear-off signal when a pulling mandrel is torn off, and the control device terminates the drive of the pulling mechanism (2, 3) in the pulling direction (10) when the mandrel tear-off signal occurs, **characterized in that** the tear-off detection device (17) generates the mandrel tear-off signal when the current drops by at least a predetermined percentage of the maximum value within a distance of 1 mm after reaching a maximum value (20), the predetermined percentage being 30%.

2. Blind rivet setting device according to claim 1, **characterized in that** the control means (11) brakes the motor (6) with energy recovery.

3. Blind rivet setting device according to Claim 2, **characterized in that** the control device (11) reverses the motor (6) and moves the pulling mechanism (2, 3) counter to the pulling direction (10) when the mandrel tear-off signal occurs.

4. Blind rivet setting device according to claim 3, **characterised in that** the control device (11) moves the tension mechanism (2, 3) into the rivet receiving position.

5. Blind rivet setting device according to claim 3, **characterized in that** the control device (11) moves the tension mechanism (2, 3) to a position outside the rivet receiving position, preferably to a position immediately before the tension mechanism (2, 3) opens.

6. Blind rivet setting device in accordance with one of claims 1 to 5, **characterized in that** the operating device (13) sends at least two different actuation signals to the control device (11) as a function of different types of actuation.

7. Method for setting a blind rivet, in which, when an operating device (13) is actuated, an electric motor (6) controlled by a control device (11) moves a pulling mechanism (2, 3) from a rivet-receiving position in a pulling direction (10), in which, when a pulling mandrel is torn off, a mandrel tear-off signal is automatically generated, on the basis of which signal the control device (11) stops actuation of the pulling mechanism (2), 3) in the pulling direction (10), the current consumption of the motor (6) being monitored in order to generate the mandrel tear-off signal, **characterized in that** the mandrel tear-off signal is generated when the current, after reaching a maximum value (20) within a distance of 1 mm, drops by at least a predetermined percentage of the maximum value, the predetermined percentage being 30%.

8. method according to claim 7, **characterized in that** the motor (6) is braked with energy recovery when the mandrel tear-off signal occurs.

9. Method according to claim 7 or 8, **characterized in that** the direction of movement of the pull mechanism (2, 3) is changed when the mandrel tear-off signal occurs.

10. Method according to claim 9, **characterized in that** the pulling mechanism (2, 3) is moved into the rivet-receiving position.

11. Method according to claim 9, **characterized in that** the pull mechanism (2, 3) is moved to a position outside the rivet receiving position, preferably to a position immediately before the pull mechanism (2, 3) opens.

12. Method according to any one of claims 7 to 11, **characterized in that** the control device (13) is operable in at least two different modes of operation and sends a different signal to the control device (11) in each mode of operation.

## Revendications

1. Appareil de pose de rivets aveugles (1) avec un boîtier, un mécanisme de traction (2,3) dans le boîtier, un moteur électrique (6), avec lequel le mécanisme de traction (2,3) peut être déplacé d'une position de logement de rivet dans une direction de traction (10), un système de commande (11) pour commander le moteur (6) et un système de manoeuvre (13), qui est relié au système de commande (11), le système de commande (11) comportant un système de détection d'arrachage (17), qui comporte un dispositif de contrôle du courant (16), qui détermine en continu un courant fourni au moteur (6) et produit un signal d'arrachage de broche en cas d'arrachage d'une broche de traction et le système de commande mettant fin à l'entraînement du mécanisme de traction (2,3) dans la direction de traction (10) à l'apparition du signal d'arrachage de broche, **caractérisé en ce que** le système de détection d'arrachage (17) produit le signal d'arrachage de broche, lorsque le courant tombe après atteinte d'une valeur maximale (20) à l'intérieur d'une distance de 1 mm d'au moins un pourcentage prédéterminé de la valeur maximale, le pourcentage prédéterminé étant de 30 %.

2. Appareil de pose de rivets aveugles selon la revendication 1, **caractérisé en ce que** le système de commande (11) ralentit le moteur (6) en récupération d'énergie.

3. Appareil de pose de rivets aveugles selon la revendication 2, **caractérisé en ce que** le système de commande (11) inverse le moteur (6) à l'apparition du signal d'arrachage de broche et déplace le mécanisme de traction (2,3) contrairement à la direction de traction (10) .

4. Appareil de pose de rivets aveugles selon la revendication 3, **caractérisé en ce que** le système de commande (11) déplace le mécanisme de traction (2,3) jusque dans la position de logement de rivet.

5. Appareil de pose de rivets aveugles selon la revendication 3, **caractérisé en ce que** le système de commande (11) déplace le mécanisme de traction (2,3) jusque dans une position en dehors de la position de logement de rivet, de préférence dans une position directement avant que le mécanisme de traction (2,3) ne s'ouvre.

6. Appareil de pose de rivets aveugles selon l'une quelconque des revendications 1 à 5, **caractérisé en ce que** le dispositif d'actionnement (13) émet au moins deux signaux de manipulation différents au système de commande (11) en fonction des différents types d'actionnement.

7. Procédé de pose d'un rivet aveugle pour lequel un moteur électrique (6) commandé par un système de commande (11) déplace lors de l'actionnement d'un dispositif de manoeuvre (13) un mécanisme de traction (2,3) d'une position de logement de rivet dans une direction de traction (10), pour lequel on produit un signal d'arrachage de broche automatiquement en cas d'arrachage d'une broche de traction, sur la base duquel le système de commande (11) met fin à l'entraînement du mécanisme de traction (2,3) dans la direction de traction (10), la consommation de courant du moteur (6) pour produire le signal d'arrachage de broche étant contrôlé, **caractérisé en ce que** l'on produit le signal d'arrachage de broche, lorsque le courant tombe après atteinte d'une valeur maximale (20) à l'intérieur d'une distance de 1 mm d'au moins un pourcentage prédéterminé de la valeur maximale, le pourcentage prédéterminé étant de 30 %.

8. Procédé selon la revendication 7, **caractérisé en ce que** l'on ralentit le moteur (6) en récupération d'énergie à l'apparition du signal d'arrachage de broche.

9. Procédé selon la revendication 7 ou 8, **caractérisé en ce que** l'on modifie le sens de déplacement du mécanisme de traction (2,3) à l'apparition du signal d'arrachage de broche.

10. Procédé selon la revendication 9, **caractérisé en ce que** l'on déplace le mécanisme de traction (2,3) jusque dans la position de logement de brevet.

11. Procédé selon la revendication 9, **caractérisé en ce que** l'on déplace le mécanisme de traction (2,3) dans une position en dehors de la position de logement de brevet, de préférence dans une position directement avant que le mécanisme de traction (2,3) ne s'ouvre.

12. Procédé selon l'une quelconque des revendications 7 à 11, caractérisé en que le dispositif d'actionnement (13) peut être actionné d'au moins deux façons d'actionnement différentes et émet dans chaque type d'actionnement un autre signal au système de commande (11) .
